# EUROPÄISCHE PATENTSCHRIFT

(11) **EP 3 880 966 B1**
(45) Veröffentlichungstag und Bekanntmachung des Hinweises auf die Patenterteilung: **29.07.2026**
(21) Anmeldenummer: 19786299.8
(22) Anmeldetag: 07.10.2019
(51) Int. Cl.: F04D 17/06, F04D 27/00, F04D 29/32, F04D 29/42, F04D 25/06

(54) **DIAGONALVENTILATOR MIT DRALLREDUZIERUNG AM DIAGONALLAUFRAD**
DIAGONAL FAN HAVING SWIRL REDUCTION AT THE DIAGONAL IMPELLER
VENTILATEUR DIAGONAL PRÉSENTANT UNE RÉDUCTION DE ROTATION AU NIVEAU DU ROTOR DIAGONAL

(30) Priorität: 16.11.2018 DE 102018128813
(43) Veröffentlichungstag der Anmeldung: 22.09.2021
(73) Patentinhaber: ebm-papst Mulfingen GmbH & Co. KG, 74673 Mulfingen (DE)
(72) Erfinder: HAAF, Oliver, 74635 Kupferzell (DE); GEBERT, Daniel, 74613 Öhringen (DE)
(74) Vertreter: Staeger & Sperling Partnerschaftsgesellschaft mbB
(86) Internationale Anmeldenummer: PCT/EP2019/077103
(87) Internationale Veröffentlichungsnummer: WO 2020/099027

(56) Entgegenhaltungen:
- DE-A1- 102010 032 168
- DE-U1- 202017 102 950
- RU-C1- 2 667 590
- US-A1- 2010 111 667

## Beschreibung

Die Erfindung betrifft einen Diagonalventilator mit einer Drallreduzierung am Diagonallaufrad.

Allgemein sind Diagonalventilatoren und deren Einsatz aus dem Stand der Technik bekannt, beispielsweise aus der DE 10 2014 210 373 A1.

Diagonalventilatoren werden in Anwendungen mit hohen Anforderungen an Luftleistung bei höherem Gegendruck und geringem Einbauplatz eingesetzt, beispielsweise in der Kühltechnik oder bei Dunstabzugshauben. Durch den bei Diagonalventilatoren im Verhältnis zum Bauraum großen Motordurchmesser des axialzentral angeordneten Motors und die radiale Erweiterung der Nabe ist die Ausblasfläche an der Ausblasöffnung verhältnismäßig klein, wodurch es zu hohen Austrittsverlusten bei der Strömung durch hohen dynamischen Druck am Austritt des Diagonalventilators kommt.

Druckschriftlicher Stand der Technik, im vorliegenden technischen Gebiet, welcher den Oberbegriff des Anspruchs 1 widerspiegelt, ist in dem Dokument US 2010/111 667 A1 offenbart.

Üblicherweise werden für die Erreichung hoher Wurfweiten Axialventilatoren verwendet. Für die kompakte Bauweise sind Diagonalventilatoren jedoch günstig. Die Erfindung löst die Aufgabe, einen Diagonalventilator bereitzustellen, der bezüglich Effizienz und Wurfweite verbessert und somit in einem breiteren Einsatzbereich verwendbar ist.

Diese Aufgabe wird durch die Merkmalskombination gemäß Patentanspruch 1 gelöst.

Erfindungsgemäß wird ein Diagonalventilator mit einem Elektromotor, einem Gehäuse und einem innerhalb des Gehäuses aufgenommenen und über den Elektromotor antreibbaren Diagonallaufrad vorgeschlagen. Die durch das Diagonallaufrad im Betrieb erzeugte Diagonalströmung wird durch das Gehäuse in eine axiale Strömungsrichtung umgelenkt. Das Diagonallaufrad weist in Umfangsrichtung verteilte Laufradschaufeln und einen Schleuderring auf, der die Laufradschaufeln in Umfangsrichtung umschließt. Der Diagonalventilator umfasst ferner ansaugseitig eine Einlaufdüse, durch welche eine Hauptströmung des Diagonalventilators angesaugt wird, wobei die Einlaufdüse sich im Radialschnitt gesehen zu dem Schleuderring zumindest abschnittsweise überlappend erstreckt und dabei mit dem Schleuderring einen Düsenspalt bildet. An dem Gehäuse ist zudem ein Bypasskanal vorgesehen, der eine Strömungsverbindung von einem druckseitigen Umgebungsbereich des Diagonalventilators zu einer Einströmseite des Düsenspalts bildet. Dabei ist der Bypasskanal ausgebildet, im Betrieb des Diagonalventilators eine drallfreie Nebenströmung an die Einströmseite des Düsenspalts zu führen.

Die Erfindung löst die Aufgabe durch die Zuströmung der drallfreien Nebenströmung in den Düsenspalt über den Bypasskanal. Bei der Nutzung der Kombination von Einlaufdüse und Schleuderring wird eine Spaltströmung im Düsenspalt erzeugt, welche zur verbesserten Anlegung der Strömung an den Schleuderring führt. Diese Spaltströmung wird bei Diagonalventilatoren mit kanalartigen, insbesondere zylindrischen Gehäusen insbesondere von der hochturbulenten und drallbehafteten Strömung am Austritt (Druckseite) des Diagonallaufrads gespeist. Die turbulente Spaltströmung verursacht bei der Interaktion mit den einströmseitigen Schaufelvorderkanten der Lüfterradschaufeln eine erhöhte Geräuschbildung. Bedingt durch den Drall in der Spaltströmung ändert sich der Zuströmvektor zum Diagonallaufrad innerhalb der Scherschicht zwischen der Spaltströmung und der Hauptströmung deutlich, wodurch es zu einer Fehlanströmung der Lüfterradschaufeln, d.h. einer Anströmung in einem nicht optimalen Winkel kommt. Der jeweilige Winkelunterschied des Zuströmvektors ist dabei betriebspunktabhängig und kann nicht geometrisch an den Lüfterradschaufeln ausgeglichen werden. Durch die Zuführung der drallfreien Nebenströmung über den Bypasskanal in die Ansaugdüse wird die Spaltströmung derart beeinflusst, dass die Geräuschbildung minimiert und die Effizienz des Diagonalventilators gesteigert wird.

Erfindungsgemäß ist vorgesehen, dass der Bypasskanal parallel zu einer äußeren Mantelwand des Gehäuses verläuft und eine Innenwand des Gehäuses bestimmt, welche die von dem Diagonallaufrad erzeugte Diagonalströmung in die axiale Strömungsrichtung umlenkt. Der Bypasskanal ist somit platzsparend als integraler Bestandteil des Gehäuses verbaut.

Strömungstechnisch vorteilhaft ist eine Ausführung des Diagonalventilators, bei welcher der Bypasskanal eine axiale Durchströmungsquerschnittsfläche AB aufweist, die ein Verhältnis zu einer axialen Durchströmungsquerschnittsfläche AS des Düsenspalts aufweist, dass gilt 0,5≤AB/AS≤5. Vorzugsweise ist das Verhältnis gewählt, dass gilt: 0,75≤AB/AS≤2,5. In den genannten Bereichen ist der Einfluss der drallfreien Nebenströmung über den Bypasskanal besonders effektiv.

Ferner wird in einem Ausführungsbeispiel vorgesehen, dass der Bypasskanal das Diagonallaufrad radial außenseitig umschließt und mithin auf einer axialen Höhe zu dem Diagonallaufrad angeordnet ist. Anstelle eines vollständig umschließenden Kanals können z.B. auch zwei oder vier Kanäle in den Ecken angeordnet sein, um den Bauraum besser auszunutzen.

Der Bypasskanal wird ferner vorzugsweise in einer axialen Länge ausgeführt, dass er das Diagonallaufrad in axialer Richtung beidseitig überstreckt, d.h. im Radialschnitt gesehen beidseitig über Axialrandebenen des Diagonallaufrads hinaus verläuft. Insbesondere ist günstig, wenn der Einlass des Bypasskanal auf der Druckseite getrennt von dem Ausblasbereich der Hauptströmung mit der Umgebung des Diagonalventilators in Verbindung steht.

Zur Reduzierung der Teilezahl und Vereinfachung der Montage wird vorzugsweise vorgehen, dass der Bypasskanal einstückig an dem Gehäuse ausgebildet ist.

Ferner ist strömungstechnisch vorteilhaft, dass bei dem Diagonalventilator der Schleuderring und die Einlaufdüse im Bereich des Düsenspalts zumindest abschnittsweise parallel verlaufen. Insbesondere wird bevorzugt vorgesehen, dass der Schleuderring koaxial radial außerhalb der Einlaufdüse verläuft, so dass der Düsenspalt radial außenseitig der Einlaufdüse gebildet ist.

In einer Weiterbildung des Diagonalventilators erstreckt sich der Schleuderring im Düsenabschnitt parallel zu einer sich in axialer Richtung des Diagonalventilators erstreckenden Rotationsachse des Diagonallaufrads, d.h. im Überlappungsabschnitt verlaufen der Schleuderring und die Einlaufdüse parallel zur axial angesaugten Strömungsrichtung.

Zur Erzeugung einer Ausströmung nach schräg radial außen und gewinkelt zur Rotationsachse des Diagonallaufrads weist der Schleuderring einen sich in axialer Strömungsrichtung nach radial außen aufweitenden, zu einer Innenwand des Gehäuses gerichteten Strömungsquerschnitt auf.

Bei dem Diagonalventilator ist in einer weiteren Ausführungsform in axialer Strömungsrichtung gesehen dem Diagonallaufrad anschließend eine Nachleiteinrichtung mit einer Vielzahl von in Umfangsrichtung verteilten Leitschaufeln angeordnet, welche eine von dem Diagonallaufrad erzeugte Luftströmung vergleichmäßigt.

Eine vorteilhafte Ausführung sieht bei dem Diagonalventilator vor, dass die Nachleiteinrichtung einteilig mit dem Gehäuse ausgebildet ist. Die Teilezahl und Montageschritte können somit reduziert werden. Auch kann auf eine Abdichtung zwischen den Bauteilen verzichtet werden.

Die Nachleiteinrichtung weist in einer Weiterbildung ein einen Ausblasabschnitt des Diagonalventilators überstreckendes Schutzgitter auf.

Günstig ist ferner eine Ausführungsvariante des Diagonalventilators, bei der die Nachleiteinrichtung, das Gehäuse und das Schutzgitter einteilig ausgebildet sind.

Zur variablen Befestigung des Diagonalventilators an mindestens zwei Befestigungspunkten sind an dem Gehäuse mindestens zwei axiale Anschraubebenen jeweils mit Befestigungsmitteln zur Befestigung des Diagonalventilators ausgebildet. Die Befestigung des Diagonalventilators erfolgt beispielsweise an einem Wärmetauscher.

Ferner ist eine Weiterbildung des Diagonalventilators bezüglich eines kompakten Aufbaus vorteilhaft, bei dem die Nachleiteinrichtung im Nabenbereich eine Motoraufnahme für den Elektromotor aufweist. Die Befestigung des Elektromotors kann somit durch die Nachleiteinrichtung übernommen werden.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigt:
- Fig. 1: eine schematische Radialschnittansicht eines Ausführungsbeispiels eines Diagonalventilators.

In Figur 1 ist ein Ausführungsbeispiel eines Diagonalventilators 1 im radialschnitt beispielhaft schematisch gezeigt. Der Diagonalventilators 1 umfasst ein Gehäuse 11, in dem der Elektromotor 10 ausgebildet als Außenläufermotor aufgenommen und mit dem Diagonallaufrad 12 verbunden ist, um letzteres im Betrieb um die Rotationsachse RA zu rotieren. Das Diagonallaufrad 12 ist mit seiner Nabe 119 an dem Elektromotor 10 befestigt. Von der Nabe 119 aus erstrecken sich nach radial außen mehrere in Umfangsrichtung verteilte Laufradschaufeln 121, deren radial außen liegendes Ende von dem Schleuderring 122 geschlossen ist. Die Lüfterradschaufeln 121 weisen eine Schaufelvorderkante 117 und eine Schaufelhinterkante 118 auf, die jeweils gegenüber einer vertikalen Senkrechten zur Rotationsachse von radial innen nach radial außen gesehen zur Einlassseite des Diagonalventilators 1 geneigt sind, wobei der Winkel an der Schaufelhinterkante 118 größer ist als an der Schaufelvorderkante 117.

Ansaugseitig ist die einstückig an dem Gehäuse 11 ausgebildete Einlaufdüse 6 vorgesehen, durch welche das Diagonallaufrad 12 im Betrieb die Hauptströmung HS ansaugt. Die Einlaufdüse 6 weist einen sich in Axialrichtung verringerten Durchströmungsquerschnitt auf, der am axialen freien Endabschnitt 7 am geringsten ist. Dieser freie Endabschnitt 7 verläuft parallel zur Rotationsachse RA und überlappt sich im Überlappungsbereich 30 mit dem vorderen Abschnitt 123 des Schleuderrings 122, der sich ebenfalls parallel zur Rotationsachse RA erstreckt. Durch den Schleuderring 122 und die Einlaufdüse 6 wird der Düsenspalt 19 gebildet. An den achsparallelen Vorderabschnitt 123 schließt sich bei dem Schleuderring 122 unmittelbar der sich schräg nach außen und gegenüber der Rotationsachse gewinkelt verlaufende Hinterabschnitt 124 an, der den sich in axialer Strömungsrichtung nach radial außen aufweitenden, zu einer Innenwand 111 des Gehäuses 11 gerichteten Strömungsquerschnitt bestimmt.

An dem Gehäuse 11 ist einstückig der Bypasskanal 22 ausgebildet ist, der sich vom Ausblasabschnitt 27 des Diagonalventilators 1 in axialer Richtung bis zur Einlaufdüse 6 erstreckt und eine Strömungsverbindung von dem druckseitigen Umgebungsbereich U des Diagonalventilators 1 über die axiale Einlassöffnung 21 zu der Einströmseite des Düsenspalts 19 bildet. Im Betrieb wird neben der Hauptströmung die im Bypasskanal 22 entgegengesetzt verlaufende, drallfreie Nebenströmung NS erzeugt und über den Düsenspalt 19 der Hauptströmung HS zugeführt. Der Bypasskanal 22 überstreckt in axialer Richtung das gesamte Diagonallaufrad 12 und ist radial außenseitig zu diesem einstückig an dem Gehäuse 11 angeordnet. Der Bypasskanal 22 weist eine axiale Durchströmungsquerschnittsfläche AB auf, die im Verhältnis zu einer axialen Durchströmungsquerschnittsfläche AS des Düsenspalts 19 in der gezeigten Ausführung so festgelegt ist, dass AB/AS=3,0. Das Verhältnis wird vorzugsweise in einem Bereich von 0,5-5,0 eingestellt.

Zudem umfasst der Diagonalventilator 1 eine Nachleiteinrichtung 90 am Ausblasabschnitt 27, welche die von dem Diagonallaufrad 12 gewinkelt ausgeblasene Diagonalströmung und von der Innenwand 11 zurück in die axiale Richtung umgelenkte Strömung anschließend vergleichmäßigt. Die Nachleiteinrichtung 90 umfasst eine Vielzahl von in Umfangsrichtung verteilten Leitschaufeln und ein Schutzgitter, welches dann den Ausblasabschnitt 27 des Diagonalventilators 1 überstreckt.

## Patentansprüche

1. Diagonalventilator (1) umfassend einen Elektromotor (10), ein Gehäuse (11) und ein innerhalb des Gehäuses (11) aufgenommenes und über den Elektromotor (10) antreibbares Diagonallaufrad (12), wobei dessen im Betrieb erzeugte Diagonalströmung in eine axiale Strömungsrichtung umgelenkt wird, wobei
das Diagonallaufrad (12) in Umfangsrichtung verteilte Laufradschaufeln (121) und einen Schleuderring (122) aufweist, der die Laufradschaufeln (121) in Umfangsrichtung umschließt, wobei
der Diagonalventilator (1) ferner ansaugseitig eine Einlaufdüse (6) aufweist, durch welche eine Hauptströmung (HS) des Diagonalventilators (1) angesaugt wird, wobei die Einlaufdüse (6) sich im Radialschnitt gesehen zu dem Schleuderring (122) zumindest abschnittsweise überlappend erstreckt und dabei mit dem Schleuderring (122) einen Düsenspalt (19) bildet, und wobei
an dem Gehäuse (11) ein Bypasskanal (22) ausgebildet ist, der eine Strömungsverbindung von einem druckseitigen Umgebungsbereich (U) des Diagonalventilators (1) zu einer Einströmseite des Düsenspalts (19) bildet,
wobei der Bypasskanal (22) ausgebildet ist, im Betrieb des Diagonalventilators (1) eine drallfreie Nebenströmung (NS) an die Einströmseite des Düsenspalts (19) zu führen, **dadurch gekennzeichnet, dass**
der Bypasskanal (22) parallel zu einer äußeren Mantelwand des Gehäuses (11) verläuft und eine Innenwand (111) des Gehäuses (11) bestimmt, welche die von dem Diagonallaufrad (12) erzeugte Diagonalströmung in die axiale Strömungsrichtung umlenkt.

2. Diagonalventilator nach Anspruch 1, wobei
der Bypasskanal (22) eine axiale Durchströmungsquerschnittsfläche (AB) aufweist, welche ein Verhältnis zu einer axialen Durchströmungsquerschnittsfläche (AS) des Düsenspalts (19) aufweist, dass gilt 0,5≤AB/AS≤5, insbesondere 0,75≤AB/AS≤2,5.

3. Diagonalventilator nach einem der vorhergehenden Ansprüche 1 oder 2, wobei
der Bypasskanal (22) das Diagonallaufrad (12) radial außenseitig zumindest bereichsweise umschließt.

4. Diagonalventilator nach einem der vorhergehenden Ansprüche, wobei
der Bypasskanal (22) das Diagonallaufrad (12) in axialer Richtung beidseitig überstreckt.

5. Diagonalventilator nach einem der vorhergehenden Ansprüche, wobei
der Bypasskanal (22) einstückig an dem Gehäuse (11) ausgebildet ist.

6. Diagonalventilator nach einem der vorhergehenden Ansprüche, wobei
der Schleuderring (122) und die Einlaufdüse (6) im Bereich des Düsenspalts (19) zumindest abschnittsweise parallel verlaufen.

7. Diagonalventilator nach einem der vorhergehenden Ansprüche, wobei
der Schleuderring (122) koaxial radial außerhalb der Einlaufdüse (6) verläuft.

8. Diagonalventilator nach einem der vorhergehenden Ansprüche, wobei
der Schleuderring (122) sich im Bereich des Düsenspalts (19) parallel zu einer sich in axialer Richtung des Diagonalventilators (1) erstreckenden Rotationsachse des Diagonallaufrads (12) erstreckt.

9. Diagonalventilator nach einem der vorhergehenden Ansprüche, wobei
der Schleuderring (122) einen sich in axialer Strömungsrichtung nach radial außen aufweitenden, zu einer Innenwand (111) des Gehäuses (11) gerichteten Strömungsquerschnitt aufweist.

10. Diagonalventilator nach einem der vorhergehenden Ansprüche, **dadurch gekennzeichnet, dass** in axialer Strömungsrichtung gesehen dem Diagonallaufrad (12) anschließend eine Nachleiteinrichtung (90) mit einer Vielzahl von in Umfangsrichtung verteilten Leitschaufeln angeordnet ist, welche eine von dem Diagonallaufrad (12) erzeugte Luftströmung vergleichmäßigt.

11. Diagonalventilator nach dem vorigen Anspruch, **dadurch gekennzeichnet, dass** die Nachleiteinrichtung (90) ein einen Ausblasabschnitt (27) des Diagonalventilators (1) überstreckendes Schutzgitter aufweist.

12. Diagonalventilator nach einem der vorhergehenden Ansprüche, **dadurch gekennzeichnet, dass** an dem Gehäuse (11) mindestens zwei axiale Anschraubebenen jeweils mit Befestigungsmitteln zur Befestigung des Diagonalventilators (1) ausgebildet sind.

13. Diagonalventilator nach einem der vorigen Ansprüche 10-12, **dadurch gekennzeichnet, dass** die Nachleiteinrichtung (90) im Nabenbereich eine Motoraufnahme für den Elektromotor (10) aufweist.

## Claims

1. A diagonal fan (1) comprising an electric motor (10), a housing (11), and a diagonal impeller (12), which is received inside the housing (11) and is drivable via the electric motor (10) and of which diagonal impeller (12) generated in operation is deflected in an axial flow direction, wherein
the diagonal impeller (12) includes impeller blades (121) distributed in the circumferential direction and a slinger ring (122), which encloses the impeller blades (121) in the circumferential direction, wherein
the diagonal fan (1) furthermore includes an inlet nozzle (6) on the suction side, through which a main flow (HS) of the diagonal fan (1) is suctioned in, wherein the inlet nozzle (6) extends overlapping at least in sections in relation to the slinger ring (122) viewed in radial section and forms a nozzle gap (19) with the slinger ring (122) at the same time, and wherein
a bypass channel (22) is formed on the housing (11), which forms a flow connection from a pressure-side surrounding region (U) of the diagonal fan (1) to an inflow side of the nozzle gap (19), wherein the bypass channel (22) is formed to guide, in operation of the diagonal fan (1), a swirl-free secondary flow (NS) at the inflow side of the nozzle gap (19), **characterized in that**
the bypass channel (22) extends in parallel to an outer jacket wall of the housing (11) and defines an inner wall (111) of the housing (11), which deflects the diagonal flow generated by the diagonal impeller (12) in the axial flow direction.

2. The diagonal fan as claimed in claim 1, wherein
the bypass channel (22) has an axial through-flow cross-sectional area (AB), which has a ratio to an axial through-flow cross-sectional area AS of the nozzle gap (19) such that 0.5≤ AB/AS ≤ 5, in particular 0.75≤ AB/AS ≤ 2.5.

3. The diagonal fan as claimed in any one of the preceding claims 1 or 2, wherein the bypass channel (22) encloses the diagonal impeller (12) on the radial outside at least in regions.

4. The diagonal fan as claimed in any one of the preceding claims, wherein the bypass channel (22) extends beyond the diagonal impeller (12) on both sides in the axial direction.

5. The diagonal fan as claimed in any one of the preceding claims, wherein the bypass channel (22) is integrally formed on the housing (11).

6. The diagonal fan as claimed in any one of the preceding claims, wherein wherein the slinger ring (122) and the inlet nozzle (6) extend in parallel at least in sections in the region of the nozzle gap (19).

7. The diagonal fan as claimed in any one of the preceding claims, wherein
the slinger ring (122) extends coaxially radially outside the inlet nozzle (6).

8. The diagonal fan as claimed in any one of the preceding claims, wherein the slinger ring (122) extends in the region of the nozzle gap (19) in parallel to a rotational axis of the diagonal impeller (12) extending in the axial direction of the diagonal fan (1).

9. The diagonal fan as claimed in any one of the preceding claims, wherein the slinger ring (122) has a flow cross section widening radially outward in the axial flow direction and oriented toward an inner wall (111) of the housing (11).

10. The diagonal fan as claimed in any one of the preceding claims, **characterized in that** a redirection device (90) having a plurality of guide blades distributed in the circumferential direction, which evens out an airflow generated by the diagonal impeller (12), is arranged adjoining the diagonal impeller (12) viewed in the axial flow direction.

11. The diagonal fan as claimed in any one of the preceding claims, **characterized in that** the redirection device (90) includes a protective grating extending over a discharge section (27) of the diagonal fan (1).

12. The diagonal fan as claimed in any one of the preceding claims, **characterized in that** at least two axial screw-on planes each having fastening means for fastening the diagonal fan (1) are formed on the housing (11).

13. The diagonal fan as claimed in any one of preceding claims 10-12, **characterized in that** the redirection device (90) includes a motor receptacle for the electric motor (10) in the hub region.

## Revendications

1. Ventilateur diagonal (1) comprenant un moteur électrique (10), un carter (11) et un rotor diagonal (12) logé à l'intérieur du carter (11) et pouvant être entraîné par le biais du moteur électrique (10), dans lequel le flux diagonal généré par celui-ci lors du fonctionnement est dévié dans une direction de flux axiale, dans lequel
le rotor diagonal (12) présente des aubes de rotor (121) réparties dans la direction circonférentielle et une bague de projection (122) qui entoure les aubes de rotor (121) dans la direction circonférentielle, dans lequel
le ventilateur diagonal (1) présente en outre, du côté aspiration, une buse d'admission (6) à travers laquelle un flux principal (HS) du ventilateur diagonal (1) est aspiré, dans lequel la buse d'admission (6), vue en coupe radiale, s'étend de manière à chevaucher au moins localement la bague de projection (122) et forme ce faisant avec la bague de projection (122) un interstitiel de buse (19), et dans lequel
un canal de dérivation (22) est formé sur le carter (11), lequel forme une liaison fluidique depuis une zone environnante côté refoulement (U) du ventilateur diagonal (1) vers un côté d'entrée de l'interstitiel de buse (19), dans lequel le canal de dérivation (22) est configuré pour guider, lors du fonctionnement du ventilateur diagonal (1), un flux secondaire (NS) exempt de rotation vers le côté d'entrée de l'interstitiel de buse (19), **caractérisé en ce que**
le canal de dérivation (22) s'étend parallèlement à une paroi d'enveloppe extérieure du carter (11) et définit une paroi intérieure (111) du carter (11) qui dévie le flux diagonal généré par le rotor diagonal (12) dans la direction de flux axiale.

2. Ventilateur diagonal selon la revendication 1, dans lequel le canal de dérivation (22) présente une section transversale de passage axiale (AB) qui présente un rapport par rapport à une section transversale de passage axiale (AS) de l'interstitiel de buse (19) tel que s'applique 0,5 ≤ AB/AS ≤ 5, en particulier 0,75 ≤ AB/AS ≤ 2,5.

3. Ventilateur diagonal selon l'une des revendications précédentes 1 ou 2, dans lequel
le canal de dérivation (22) entoure le rotor diagonal (12) radialement du côté extérieur au moins par zones.

4. Ventilateur diagonal selon l'une des revendications précédentes, dans lequel
le canal de dérivation (22) s'étend axialement de part et d'autre du rotor diagonal (12).

5. Ventilateur diagonal selon l'une des revendications précédentes, dans lequel
le canal de dérivation (22) est formé d'un seul tenant sur le carter (11).

6. Ventilateur diagonal selon l'une des revendications précédentes, dans lequel
la bague de projection (122) et la buse d'admission (6) s'étendent parallèlement au moins localement dans la zone de l'interstitiel de buse (19).

7. Ventilateur diagonal selon l'une des revendications précédentes, dans lequel
la bague de projection (122) s'étend de manière coaxiale radialement à l'extérieur de la buse d'admission (6).

8. Ventilateur diagonal selon l'une des revendications précédentes, dans lequel
la bague de projection (122) s'étend, dans la zone de l'interstitiel de buse (19), parallèlement à un axe de rotation du rotor diagonal (12) s'étendant dans la direction axiale du ventilateur diagonal (1).

9. Ventilateur diagonal selon l'une des revendications précédentes, dans lequel
la bague de projection (122) présente une section transversale de flux s'évasant radialement vers l'extérieur dans la direction de flux axiale et dirigée vers une paroi intérieure (111) du carter (11).

10. Ventilateur diagonal selon l'une des revendications précédentes, **caractérisé en ce que**, vu dans la direction de flux axiale, un dispositif de guidage aval (90) doté d'une pluralité d'aubes directrices réparties dans la direction circonférentielle est disposé à la suite du rotor diagonal (12), lequel uniformise un flux d'air généré par le rotor diagonal (12).

11. Ventilateur diagonal selon la revendication précédente, **caractérisé en ce que** le dispositif de guidage aval (90) présente une grille de protection s'étendant au-delà d'une section de soufflage (27) du ventilateur diagonal (1).

12. Ventilateur diagonal selon l'une des revendications précédentes, **caractérisé en ce qu'**au moins deux plans de vissage axiaux, dotés chacun de moyens de fixation pour la fixation du ventilateur diagonal (1), sont formés sur le carter (11).

13. Ventilateur diagonal selon l'une des revendications précédentes 10 à 12, **caractérisé en ce que** le dispositif de guidage aval (90) présente, dans la zone de moyeu, un logement de moteur pour le moteur électrique (10).
